# EUROPÄISCHE PATENTSCHRIFT

(11) **EP 2 449 245 B1**
(45) Veröffentlichungstag und Bekanntmachung des Hinweises auf die Patenterteilung: **14.08.2013**
(21) Anmeldenummer: 10718151.3
(22) Anmeldetag: 30.04.2010
(51) Int. Cl.: F02M 59/20, F02M 63/02

(54) **KRAFTSTOFFSYSTEM FÜR EINE BRENNKRAFTMASCHINE**
FUEL SYSTEM FOR AN INTERNAL COMBUSTION ENGINE
SYSTÈME DE CARBURANT POUR UN MOTEUR À COMBUSTION INTERNE

(30) Priorität: 30.06.2009 DE 102009027335
(43) Veröffentlichungstag der Anmeldung: 09.05.2012
(73) Patentinhaber: Robert Bosch GmbH, 70442 Stuttgart (DE)
(72) Erfinder: LANGENBACH, Christian, 71576 Erbstetten (DE); KOEHLER, Achim, 71254 Ditzingen (DE); GRIEB, Jens, 71726 Benningen (DE)
(86) Internationale Anmeldenummer: PCT/EP2010/055891
(87) Internationale Veröffentlichungsnummer: WO 2011/000599

(56) Entgegenhaltungen:
- EP-A1- 1 457 667
- EP-A1- 1 469 190
- DE-A1-102007 000 855
- DE-C1- 10 154 133
- GB-A- 2 335 237

## Beschreibung

Die Erfindung betrifft ein Kraftstoffsystem für eine Brennkraftmaschine gemäß dem Oberbegriff des Anspruchs 1.

Ein solches Kraftstoffsystem ist durch die DE-C-10 154 133 bekannt. Dieses Kraftstoffsystem weist eine Vorförderpumpe, eine Hochdruckpumpe, eine hydraulisch zwischen Vorförderpumpe und Hochdruckpumpe angeordnete Zumesseinrichtung und eine Nullförderleitung zum Abfördern von Leckagen der Zumesseinrichtung auf. Am stromabwärtigen Ende der Nullförderleitung sind Saugmittel angeordnet, die eine Venturi-Düse umfassen. Das Kraftstoffsystem weist außerdem ein Druckregelventil zur Regelung des Drucks in einem zwischen Vorförderpumpe und Hochdruckpumpe liegenden Niederdruckbereich auf. Die Venturi-Düse ist am stromabwärtigen Ende der Nullförderleitung in einer Ablaufleitung des Druckregelventils angeordnet. Wenn das Druckregelventil mehrere Absteuerleitungen aufweist steht für die Funktion der Venturi-Düse nur ein Teil der durch das Druckregelventil abgesteuerten Kraftstoffmenge zur Verfügung.

### Offenbarung der Erfindung

### Vorteile der Erfindung

Das Kraftstoffsystem mit den Merkmalen des Anspruchs 1 hat demgegenüber den Vorteil, dass durch die Anordnung der Venturi-Düse in der Zulaufleitung des Druckregelventils die gesamte durch das Druckregelventil abgesteuerte Kraftstoffmenge für die Funktion der Venturi-Düse zur Verfügung steht.

Ergänzend hierzu ist vorteilhaft, dass die Zusteuerleitung Teil einer Schmier- und/oder Kühlleitung der Hochdruckpumpe ist, und dass das Druckregelventil einen ersten Öffnungsdruck aufweist, ab dem es die Zusteuerleitung mit einer Rücklaufleitung verbindet. Damit wird sichergestellt, dass die Venturi-Düse bereits bei vergleichsweise niedrigem Druck im Niederdruckbereich, beispielsweise beim Starten der Brennkraftmaschine, mit Kraftstoff durchströmt und die Nullförderleckage wirksam abgeführt wird.

Außerdem ist vorteilhaft, dass die Hochdruckpumpe mindestens eine Rückführleitung zum Rückführen einer Lagerleckage umfasst, und dass in der Rückführleitung ein zur Hochdruckpumpe hin sperrendes federbelastetes Rückschlagventil, angeordnet ist. Das Rückschlagventil bewirkt, dass beim Start der Kraftstoffdruck schneller aufgebaut werden kann.

Vorteilhaft ist auch, dass parallel zur Vorförderpumpe ein federbelastetes Rückschlagventil oder ein Druckbegrenzungsventil angeordnet ist, welches in Richtung Vorförderpumpe-Einlass öffnet. Das Rückschlagventil oder Druckbegrenzungsventil hat dabei die Aufgabe, beispielsweise im Fall einer Verwendung eines druckseitigen Kraftstofffilters (stromaufwärts nach der Vorförderpumpe) bei einer eventuellen Verstopfung des Filters die Vorförderpumpe vor einer Überlastung zu schützen. Parallel kann zu diesem Fehlerfall ein Warnsignal, bspw. an einem Armaturenbrett des Kraftfahrzeugs ausgegeben werden, um das Filter von der Verstopfung zu befreien, bzw. das Filter auszutauschen.

Bei Kraftstoffsystemen ist zum Befüllen des Kraftstoffsysterns beispielsweise nach einer Reparatur oder Wartung eine Handpumpe vorgesehen. Deshalb ist für eine solche Ausführungsform vorteilhaft, dass parallel zur Vorförderpumpe ein federbelastetes Rückschlag- oder ein Druckbegrenzungsventil angeordnet ist, welches in Richtung Hochdruckpumpe-Einlass öffnet. Dieses Ventil stellt beim Befüllen einen Bypass zur Vorförderpumpe dar, damit nicht der gesamte Kraftstoff zum Befüllen durch die Vorförderpumpe hindurch gepumpt werden muss.

Nachfolgend werden anhand der Zeichnung Ausführungsbeispiele der Erfindung beispielhaft erläutert. Es zeigen:
- Figur 1: ein Kraftstoffsystem in einer nicht erfindungsgemäßen ersten Ausführungsform mit einer Nullförderleitung, die in einer Venturi-Düse in einer Absteuerleitung eines Druckregelventils mündet;
- Figur 2: eine Schnittdarstellung der Venturi-Düse von Figur 1;
- Figur 3: ein Kraftstoffsystem in einer erfindungsgemäßen zweiten Ausführungsform mit einer Nullförderleitung, die in einer Venturi-Düse in einer Zusteuerleitung eines Druckregelventils mündet;

Figur 1 zeigt ein Kraftstoffsystem 10, das für ein sog. Common-Rail-Einspritzsystem einer Brennkraftmaschine 12 ausgelegt ist. Zum Betrieb der Brennkraftmaschine 12 wird Kraftstoff unter Hochdruck in einen Kraftstoffverteiler (Common Rail) 14 gefördert und dort gespeichert, wobei am Kraftstoffverteiler 14 Kraftstoff-Einspritzvorrichtungen 16 angeschlossen sind, die den Kraftstoff unter Hochdruck in Brennräume 18 der Brennkraftmaschine 12 einspritzen.

Der Kraftstoff wird dabei aus einem Kraftstofftank 20 eines Kraftfahrzeugs gefördert. In Strömungsrichtung sind in einem Kraftstoffförderpfad 22, ausgehend vom Kraftstofftank 20, ein Kraftstofffilter 24, eine Drossel 25 und eine mechanisch oder elektrisch betriebene Vorförderpumpe 26 angeordnet. Der Kraftstoffpfad mündet zunächst zum Schmieren von Antriebsteilen in einem Antriebs- bzw. Kurbelraum 28 einer Hochdruckpumpe 30, die bevorzugt als eine mechanisch angetriebene Radialkolbenpumpe ausgebildet ist. Der Verlauf des Kraftstoffs im Kraftstoffsystem 10 ist in der Zeichnung mit Pfeilen gekennzeichnet.

Der Strömungsfluss des Kraftstoffs hinter dem Antriebs- und Kurbelraum 28 ist zweigeteilt. Der erste Ausgang des Kraftstoffs ist eine Betriebsleitung 32 zum Betreiben der Brennkraftmaschine 12, der zweite Ausgang ist eine Versorgungsrückleitung 34 eines Kraftstoff-Kreislaufs zum Schmieren und Kühlen der Hochdruckpumpe 30.

Durch die Betriebsleitung 32 wird der Kraftstoff in Strömungsrichtung über ein weiteres Kraftstofffilter 35 einer Zumesseinrichtung 36 zugeführt, die als ein elektromagnetisch steuerbares, proportionales federbelastetes Schieberventil ausgebildet ist. Die Zumesseinrichtung 36 ist also fluidisch bzw. hydraulisch zwischen der Vorförderpumpe 26 und der Hochdruckpumpe 30 angeordnet und dient zur Dosierung des Kraftstoffs für die Hochdruckpumpe 30. Stromabwärts von der Zumesseinrichtung 36 ist der Kraftstofffluss wieder zweigeteilt. Einerseits zweigt eine Nullförderleitung 38 ab, die über ein Kraftstofffilter 39 in einer Venturi-Düse 40 mündet. Eine genaue Beschreibung der Venturi-Düse 40 folgt weiter hinten. Andererseits zweigt von der Zumesseinrichtung 36 eine Förderleitung 42 ab, welche über ein Saugventil 44 in einen Förderraum 46 der Hochdruckpumpe 30 mündet, der über ein zur Hochdruckpumpe 30 hin sperrenden Rückschlagventil 48 mit dem Kraftstoffverteiler 14 verbindbar ist.

Durch die Versorgungsrückleitung 34 wird der in dem Antriebs- und Kurbelraum 28 befindliche Kraftstoff in Strömungsrichtung über ein weiteres Kraftstofffilter 50 einem Druckregelventil 52 zugeführt, das als ein federbelastetes Kolbenschieberventil mit zwei Schaltstufen ausgebildet ist. Die Versorgungsrückleitung 34 stellt somit auch die Zusteuerleitung des Druckregelventils 52 dar. Das Druckregelventil 52 umfasst neben dem Eingang für die Versorgungsrückleitung 34 drei Ausgänge. In der ersten Schaltstufe - also bei niedrigem Kraftstoffdruck in der Versorgungsrückleitung 34 - wird der Kraftstoff in einer Rücklaufleitung 54 über eine Drossel 56 in den Kraftstofftank 20 gefördert, in der zweiten Schaltstufe - bei höherem Kraftstoffruck in der Versorgungsrückleitung 34 - wird der Kraftstoff in eine Durchflussleitung 58 gefördert, in der die Venturi-Düse 40 angeordnet ist. Die Rücklaufleitung 54 und die Durchflussleitung 58 stellen somit Absteuerleitungen der Druckregelventils 52 dar. Die Durchflussleitung 58 mündet in die Kraftstoffförderleitung 22. Ein dritter Ausgang 60 des Druckregelventils 52 dient lediglich dem Druckausgleich beim Verschieben des Kolbenschiebers im Druckregelventil 52. Auch hier können Leckagen auftreten, der Leckagenkraftstoff wird über eine Drossel 62 in die Rücklaufleitung 54 gefördert.

Die Hochdruckpumpe 30 weist üblicherweise zwei Lagerstellen zur Lagerung einer Drehwelle eines Exzenters auf. Aus diesen Lagerstellen kann auch Kraftstoff-Leckage austreten. Die beiden Lagerstellen sind in Figur 1 als Drosseln 63 dargestellt. Die Leckage der Lagerstellen 63 wird über die Rücklaufleitung 54 zum Kraftstofftank 20 zurückgeführt.

Die Venturi-Düse 40 ist in Figur 2 im Schnitt dargestellt. Sie besteht aus einem an einer Außenseite glaftwandigen Rohr 64 mit einer Verengung des inneren Querschnitts D durch zwei gegeneinander gerichtete Konen 66 und 68, die im Bereich ihres geringsten Durchmessers D aneinandergeführt sind. Die beiden Konen 66 und 68 weisen den gleichen verjüngten Querschnitt D und den gleichen aufgeweiteten Querschnitt 3D auf. Alle Kanten im Inneren des Rohres 64 sind gemäß einer Stromlinienform abgerundet. Der aufgeweitete Querschnitt 3D ist etwa dreimal so groß wie der verjüngte Querschnitt D. In Strörnungsrichtung 70 weist der Konus 66 etwa die Länge des verjüngten Querschnitts D auf; die Länge des Konus 68 weist in Strömungsrichtung 70 eine Länge 3-5D von etwa dem drei bis fünffachen der Länge des verjüngten Querschnitts D auf. Im Bereich der Position im Innern des Rohrs 64 mit dem verjüngten Querschnitt D ist senkrecht zum Rohr 64 ein Abnahmekanal 72 vorgesehen. Der Querschnitt des Abnahmekanals 72 ist relativ zum Querschnitt D wesentlich kleiner und ist so dimensioniert, dass er einen Drosselquerschnitt einer Nullförderdrossel darstellt. An diese Nullförderdrossel 72 ist in der vorliegenden Erfindung die Nullförderleitung 38 angeschlossen, wohingegen das Rohr 64 Teil der Durchflussleitung 58 ist. Fertigungstechnisch kann ein Kanal in einem Gehäuse der Hochdruckpumpe 30 die Venturi-Düse 40 als Einpressteil aufweisen. Die Venturi-Düse 40 könnte aber auch alternativ als eine Schraublösung bzw. als eine externe Komponente ausgeführt sein.

Die Venturi-Düse 40 funktioniert beim Einsatz im Kraftstoffsystem folgendemaßen:

Fließt durch das Rohr 64 - also durch die Durchflussleitung 58 - Kraftstoff, so ist an der engsten Stelle D des Rohres 64 ein dynamischer Druck (Staudruck) maximal und ein statischer Druck (Ruhedruck) minimal. Die Geschwindigkeit des fließenden Kraftstoffs steigt im Verhältnis der Querschnitte D : 3D beim Durchströmen des eingeschnürten Teils des Rohrs 64 an, weil überall dieselbe Menge Kraftstoff durchfließt. Aufgrund des vergleichsweise geringen Drucks im bereich der engsten Stelle D herrscht auch an der Mündung der Nullförderdrossel 72 ein entsprechend niedriger Druck. Damit entsteht zwischen der Mündung der Nullförderdrossel 72 in den Innenraum der Venturi-Düse 40 und dem Beginn der Nullförderleitung 38 eine Druckdifferenz, durch die Kraftstoff aus dem Bereich zwischen Zumesseinrichtung 36 und Saugventil 44 über die Nullförderleitung 38 abgesaugt wird. Die Venturi-Düse 40 bildet insoweit also ein Saugmittel am stromabwärtigen Ende der Nullförderleitung 38.

Das nicht erfindungsgemäße Kraftstoffsystem 10 in der in Figur 1 dargestellten Ausführungsform funktioniert demnach folgendermaßen:

Kraftstoff wird durch die Saugwirkung der Vorförderpumpe 26 aus dem Kraftstofftank 20 über die Kraftstoffförderleitung 22 angesaugt. Der Kraftstoff wird dabei im Kraftstofffilter 24 gefiltert. Die Vorförderpumpe 26 fördert den Kraftstoff weiter in den Antriebs, und Kurbelraum 28 der Hochdruckpumpe 30. Von dort wird zum Betrieb der Brennkraftmaschine 12 Kraftstoff über die Betriebsleitung 32 der geöffneten Zumesseinrichtung 36 zugeführt, wonach der Kraftstoff über das Saugventil 44 anschließend in den Förderaum 46 der Hochdruckpumpe 30 gelangt Dort wird der Kraftstoff verdichtet und unter hohem Druck über das Rückschlagventil 48 in das Rail 14 der Brennkraftmaschine eingeleitet.

Bei geschlossener Zumesseinrichtung 36 (z.B. im Schubbetrieb) wird der gesamte von der Vorförderpumpe 26 geförderte Kraftstoff vom Antriebs- und Kurbelraum 28 über die Versorgungsleitung 34 zum Druckregelventil 52 gefördert. Durch die überschüssige Kraftstoffmenge steigt der Druck in der Versorgungsleitung 34, so dass das Druckregelventil 52 so weit öffnet, dass der Kraftstoff einerseits über die Rücklaufleitung 54 zum Kraftstofftank 20 zurück und andererseits durch die Durchtlussleitung 58, in der die Venturi-Düse 40 angeordnet ist, wieder zum Eingang der Vorförderpumpe 26 gefördert wird. Durch Letzteres entsteht ein Kraftstoff-Kreislauf, der zum Schmieren und Kühlen des Antriebs- und Kurbelraums 28 und zum Betreiben der Venturi-Düse 40 dient. Da die Vorförderpumpe 26 in der Regel mehr Kraftstoff fördert, als für den Betrieb der Brennkraftmaschine 12 nötig ist, wird auch bei teilweise geöffneter Zumesseinrichtung 36, also im Lastbetrieb der Brennkraftmaschine 12, ein gewisser Kraftstofffluss in der Versorgungsleitung 34 entstehen, der allerdings geringer ist als bei Schubbetrieb, so dass das Druckregelventil 52 nur teilweise öffnet. Während die durch die Rücklaufleitung 54 strömende Kraftstoffmenge hiervon (noch) unbeeinflusst bleibt, ist der Kraftstoffstrom durch die Durchflussleitung 58 geringer, so dass auch die Saugleistung der Venturi-Düse 40 geringer ist

Bei einem Starten der Brennkraftmaschine 12 ist das federbelastete Druckregelventil 52 zunächst geschlossen, damit sich über die Betriebsleitung 32 ein möglichst großer Kraftstoffdruck bei geöffneter Zumesseinrichtung 36 aufbauen kann.

Ist im Schubbetrieb der Brennkraftmaschine 12 die Zumesseinrichtung 36 geschlossen, so tritt an der Zumesseinrichtung 36 eine Kraftstoff-Leckage aus. Die Leckage wird über die Nullförderleitung 38 und die Nullförderdrossel 72 der Venturi-Düse 40 zugeführt. Da im Fall der geschlossenen Zumesseinrichtung 36 die Durchflussleitung 58 einen großen Durchfluss aufweist, entsteht am Eingang des Abnahmerohrs 72 im Venturi-Rohr 64 eine größere Saugwirkung als bei teilweise oder ganz geöffneter Zumesseinrichtung 36- Die Venturi-Düse 40 saugt die Leckage aus der Nullförderleitung 38 ab und fördert sie mit dem übrigen Kraftstoff zum Eingang der Vorförderpumpe 26 in die Kraftstoffförderleitung 22.

Figur 3 zeigt eine Ausführungsform der Erfindung. Für Figur 3 gilt, dass solche Elemente und Bereiche, welche funktionsäquivalent sind zu Elementen und Bereichen des Kraftstoffsystems von Figur 1, die gleichen Bezugszeichen tragen und nicht nochmals im Detail erläutert werden. Der Unterschied zu Figur 1 liegt in der Anordnung der Venturi-Düse 40. Diese ist im Gegensatz zu Figur 1 in der Versorgungsleitung 34, also in der Zusteuerleitung des Druckregelventils 52 angeordnet. Die Funktion dieser Ausführungsform ist im Wesentlichen identisch mit der beschriebenen Funktion der Ausführungsform in Figur 1. Die Venturi-Düse 40 arbeitet auch bei vergleichsweise geringer Strömung durch die Zusteuerleitung 34.

## Patentansprüche

1. Kraftstoffsystem (10) für eine Brennkraftmaschine (12) insbesondere eines Kraftfahrzeugs, welches eine Vorförderpumpe (26), eine Hochdruckpumpe (30), eine hydraulisch zwischen Vorförderpumpe (26) und Hochdruckpumpe (30) angeordnete Zumesseinrichtung (36) und eine Nullförderleitung (38) zum Abfördern von Leckagen der Zumesseinrichtung (36) aufweist, wobei in der Nullförderleitung (38) oder an deren stromabwärtigen Ende Saugmittel (40) angeordnet sind, die eine Venturi-Düse (40) umfassen, und wobei das Kraftstoffsystem (10) ein Druckregelventil (52) zur Regelung des Drucks in einem zwischen Vorförderpumpe (26) und Hochdruckpumpe (30) liegenden Niederdruckbereich aufweist, **dadurch gekennzeichnet, dass** die Venturi-Düse (40) in einer Zusteuerleitung (34) des Druckregelventils (52) angeordnet ist.

2. Kraftstoffsystem (10) nach Anspruch 1, **dadurch gekennzeichnet, dass** die Zusteuerleitung (34) Teil einer Schmier- und/oder Kühlleitung der Hochdruckpumpe (30) ist, und dass das Druckregelventil (52) einen ersten Öffnungsdruck aufweist, ab dem es die Zusteuerleitung (34) mit einer Rücklaufleitung (54) verbindet.

3. Kraftstoffsystem (10) nach einem der vorstehenden Ansprüche, **dadurch gekennzeichnet, dass** die Hochdruckpumpe (30) mindestens eine Rückführleitung (54) zum Rückführen einer Lagerleckage umfasst, und dass in der Rückführleitung (54) ein zur Hochdruckpumpe (30) hin sperrendes federbelastetes Rückschlagventil (74), angeordnet ist.

4. Kraftstoffsystem (10) nach einem der vorhergehenden Ansprüche, **dadurch gekennzeichnet, dass** parallel zur Vorförderpumpe (26) ein federbelastetes Rückschlagventil oder ein Druckbegrenzungsventil (80) angeordnet ist, welches in Richtung Vorförderpumpe-Einlass öffnet.

5. Kraftstoffsystem (10) nach einem der vorhergehenden Ansprüche, **dadurch gekennzeichnet, dass** parallel zur Vorförderpumpe (26) ein federbelastetes Rückschlag- oder ein Druckbegrenzungsventil (78) angeordnet ist, welches in Richtung Hochdruckpumpe-Einlass öffnet.

## Claims

1. Fuel system (10) for an internal combustion engine (12), in particular of a motor vehicle, said fuel system having a predelivery pump (26), a high-pressure pump (30), a metering device (36) arranged hydraulically between the predelivery pump (26) and high-pressure pump (30), and a zero-delivery line (38) for discharging leakages from the metering device (36), wherein suction means (40) which comprise a Venturi nozzle (40) are arranged in the zero-delivery line (38) or at the downstream end thereof, and wherein the fuel system (10) has a pressure regulating valve (52) for regulating the pressure in a low-pressure region situated between the predelivery pump (26) and high-pressure pump (30), **characterized in that** the Venturi nozzle (40) is arranged in a feed line (34) of the pressure regulating valve (52).

2. Fuel system (10) according to Claim 1, **characterized in that** the feed line (34) is part of a lubrication and/or cooling line of the high-pressure pump (30), and **in that** the pressure regulating valve (52) has a first opening pressure above which it connects the feed line (34) to a return line (54).

3. Fuel system (10) according to one of the preceding claims, **characterized in that** the high-pressure pump (30) comprises at least one return line (54) for the return of bearing leakage, and **in that** a spring-loaded check valve (74) which blocks in the direction of the high-pressure pump (30) is arranged in the return line (54).

4. Fuel system (10) according to one of the preceding claims, **characterized in that** a spring-loaded check valve or a pressure-limiting valve (80) which opens in the direction of the predelivery pump inlet is arranged in parallel with the predelivery pump (26).

5. Fuel system (10) according to one of the preceding claims, **characterized in that** a spring-loaded check valve or pressure-limiting valve (78) which opens in the direction of the high-pressure pump inlet is arranged in parallel with the predelivery pump (26).

## Revendications

1. Système de carburant (10) pour un moteur à combustion interne (12) en particulier d'un véhicule automobile, lequel système de carburant comprend une pompe de pré-refoulement (26), une pompe haute pression (30), un dispositif de dosage (36) disposé hydrauliquement entre la pompe de pré-refoulement (26) et la pompe haute pression (30) et une conduite de refoulement nul (38) pour évacuer des fuites du dispositif de dosage (36), des moyens d'aspiration (40) étant disposés dans la conduite de refoulement nul (38) ou à son extrémité située en aval, lesquels moyens d'aspiration comportent un venturi (40), et le système de carburant (10) comprenant une soupape de régulation de pression (52) pour la régulation de la pression dans une zone basse pression située entre la pompe de pré-refoulement (26) et la pompe haute pression (30), **caractérisé en ce que** le venturi (40) est disposé dans une conduite de commande de fermeture (34) de la soupape de régulation de pression (52).

2. Système de carburant (10) selon la revendication 1, **caractérisé en ce que** la conduite de commande de fermeture (34) fait partie d'une conduite de lubrification et/ou de refroidissement de la pompe haute pression (30), et **en ce que** la soupape de régulation de pression (52) présente une première pression d'ouverture à partir de laquelle elle raccorde la conduite de commande de fermeture (34) à une conduite de retour (54).

3. Système de carburant (10) selon l'une quelconque des revendications précédentes, **caractérisé en ce que** la pompe haute pression (30) comporte au moins une conduite de recirculation (54) pour remettre en circulation un fuite de palier, et **en ce qu'**une soupape antiretour (74) sollicitée par ressort se bloquant en direction de la pompe haute pression (30) est disposée dans la conduite de recirculation (54).

4. Système de carburant (10) selon l'une quelconque des revendications précédentes, **caractérisé en ce qu'**une soupape antiretour sollicitée par ressort ou une soupape de limitation de pression (80) est disposée parallèlement à la pompe de pré-refoulement (26), laquelle soupape s'ouvre en direction de l'entrée de la pompe de pré-refoulement.

5. Système de carburant (10) selon l'une quelconque des revendications précédentes, **caractérisé en ce qu'**une soupape antiretour sollicitée par ressort ou une soupape de limitation de pression (78) est disposée parallèlement à la pompe de pré-refoulement (26), laquelle soupape s'ouvre en direction de l'entrée de la pompe haute pression.
